# EUROPÄISCHE PATENTSCHRIFT

(11) **EP 0 815 572 B1**
(45) Veröffentlichungstag und Bekanntmachung des Hinweises auf die Patenterteilung: **26.08.1998**
(21) Anmeldenummer: 96902959.4
(22) Anmeldetag: 31.01.1996
(51) Int. Cl.: H01H 25/06

(54) **LASTUMSCHALTER EINES STUFENSCHALTERS**
ON-LOAD TAP CHANGER OF A STEP SWITCH
COMMUTATEUR DE REGLAGE EN CHARGE D'UN COMMUTATEUR A GRADINS

(30) Priorität: 24.03.1995 DE 19510809
(43) Veröffentlichungstag der Anmeldung: 07.01.1998
(73) Patentinhaber: MASCHINENFABRIK REINHAUSEN GmbH, 93059 Regensburg (DE)
(72) Erfinder: NEUMEYER, Josef, D-93164 Waldetzenberg (DE); PILLMEIER, Leonhard, D-93059 Regensburg (DE)
(86) Internationale Anmeldenummer: EP9600400
(87) Internationale Veröffentlichungsnummer: WO9630922

(56) Entgegenhaltungen:
- WO-A-89/08924
- CH-A- 473 465
- GB-A- 2 014 794

## Beschreibung

Die Erfindung betrifft einen Lastumschalter eines Stufenschaltes gemäß dem Oberbegriff des ersten Patentanspruches.

Solche Lastumschalter sind aus der DE-OS 42 31 353 bekannt. Dabei sind pro Phase zwei Vakuumschaltröhren, nachfolgend als VAC bezeichnet, vorgesehen; die Betätigung dieser VAC und mechanischer Schaltkontakte erfolgt durch eine in beiden Richtungen drehbare Schaltwelle, die nach Auslösung eines Kraftspeichers schnell gedreht wird. Dabei ist zur Betätigung der VAC auf der Schaltwelle eine Kurvenscheibe fest angeordnet, die an ihrer Stirnseite für jede VAC eine Steuerkurve aufiveist, in der formschlüssig eine Rolle geführt ist, die auf den Betätigungshebel der zugeordneten VAC einwirkt.
Die Umschaltung der mechanischen Kontakte erfolgt durch ein ebenfalls von der Antriebswelle gedrehtes Schaltsegment, das zwischen am Umfang des Lastumschalters angeordneten Festkontakten wechselt.
Bei diesem Lastumschalter werden die Kurvenscheiben für die Betätigung der beiden VAC als auch das Schaltsegment zur Betätigung der mechanischen Kontakte von einer Endstellung in die andere und wieder zurück bewegt, und zwar unabhängig von der jeweiligen Bewegungsrichtung des Stufenwählers; das bedeutet, daß die Kontakte, welche bei der Hinbewegung, d.h. Drehung der Schaltwelle in der einen Richtung, zuletzt geschlossen haben, bei der Rückbewegung, d.h. der Drehung der Schaltwelle in der anderen Richtung, als erste öffnen und umgekehrt.

Ein solcher bekannter Lastumschalter ist demnach für die Realisierung einer unsymmetrischen Schaltung, bei der unabhängig von der Schaltrichtung immer der gleiche Kontakt als erster elektrisch geschaltet bzw. mechanisch bewegt werden soll, nicht geeignet.
Eine solche unsymmetrische Schaltung ist beispielsweise in der nicht vorveröffentlichten DE-OS 44 07 945 sowie in abgewandelter Form mit doppelpoliger Umschaltung speziell für Lastumschalter in der - ebenfalls nicht vorveröffentlichten DE-OS 44 41 082 beschrieben.

Figur 4 zeigt die letztgenannte unsymmetrische Schaltung mit doppelpoliger Umschaltung, bei der, unabhängig von der Schaltrichtung, die gleiche Betätigungssequenz, d.h. Reihenfolge zu bewegender bzw. zu betätigender Schaltmittel, vorliegt.

Speziell für Thyristorschalter ist in der WO 89/08924 bereits ein besonderer Federsprungantrieb beschrieben, der unabhängig von seiner Antriebsrichtung stets in einer Richtung auslösen soll, d.h. nur eine Abtriebsrichtung hat.

Dies ist eine Möglichkeit, um prinzipiell unsymmetrische Schaltungen zu realisieren; der beschriebene Federkraftspeicher ist jedoch kompliziert im Aufbau, erfordert durch die Vielzahl der notwendigen Rast- und Koppelelemente einen hohen Platzbedarf und ist im übrigen für die kombinierte Betätigung von VAC als elektrischen Schaltelementen einerseits und mechanischen Kontakten andererseits in einer vorbestimmten Betätigungssequenz nicht geeignet.

Aufgabe der Erfindung ist es demnach, einen Lastumschalter der eingangs erläuterten Gattung anzugeben, der auf einfache Weise mit einer in beiden Drehrichtungen antreibbaren Schaltwelle die Realisierung einer unsymmetrischen Schaltung gestattet, derart, daß drehrichtungsunabhängig die gleiche Betätigungssequenz von VAC als auch mechanischen Schaltelementen erreichbar sein soll.

Diese Aufgabe wird durch einen Lastumschalter mit den Merkmalen des ersten Patentanspruches gelöst.
Die Unteransprüche beinhalten besonders vorteilhafte Weiterbildungen der Erfindung.

Der Hauptvorteil der Erfindung liegt darin, daß dadurch, daß ein herkömmlicher Kraftspeicher, der einen Aufzugsschlitten und ein Abtriebsteil aufweist, so wie er beispielsweise in der DE-PS 28 06 282 beschrieben ist, verwendet werden kann. Dabei wird vom Aufzugsschlitten während des kontinuierlichen Aufzugsvorganges erfindungsgemäß zusätzlich eine senkrecht zur Aufzugsrichtung gerichtete, in axialer Richtung der Schaltwelle wirkende weitere Bewegung eines noch näher zu erläuternden Koppelgliedes erzeugt. Erfindungsgemäß sind für jedes zu betätigende Schaltelement, sowohl VAC als auch mechanische Kontakte, für jede Bewegungsrichtung der Antriebswelle jeweils unterschiedliche Teilkurvenscheiben untereinander auf einem axial verschiebbar auf der Schaltwelle angeordneten Schalteinsatz befestigt; durch die oben erläuterte axiale Bewegung des Koppelgliedes können die für die jeweilige Bewegungrichtung der Antriebswelle vorgesehenen Teilkurvenscheiben ebenfalls axial verschoben und damit mit den entsprechenden Schaltelementen zur Betätigung der VAC als auch der mechanischen Kontakte drehrichtungsabhängig in bzw. außer Eingriff gebracht werden.

Die Erfindung soll nachfolgend an Hand von Zeichnungen beispielhaft noch näher erläutert werden.
- Fig. 1: zeigt einen erfindungsgemäßen Lastumschalter in seitlicher Schnittdarstellung
- Fig. 2: zeigt eben diesen Lastumschalter im Querschnitt in der Ebene A-A
- Fig. 3: zeigt einen Kraftspeicher mit einem erfindungsgemäßen Koppelelement allein in perspektivischer Darstellung
- Fig. 4: zeigt eine mit der Erfindung realisierbare an sich bekannte unsymmetrische Schaltung
- Fig. 5: zeigt diese Schaltung mit Schaltkontakten, die, wie in Fig. 1 dargestellt, jeweils um einen Drehpunkt gelagert und als Wechsler ausgebildet sind
- Fig. 6: zeigt den Schaltablauf der in Fig. 5 dargestellten Schaltung
- Fig. 7: zeigt das entsprechende Schaltdiagramm.

Der erfindungsgemäße Lastumschalter besteht aus einem Lastumschalter-Gehäuse, hier einem Isolierstoffzylinder 1, in dem eine zentrische Schaltwelle 4 angeordnet ist.
Die Schaltwelle 4 wird auf an sich bekannte Weise durch einen Kraftspeicher 2 betätigt. Der Kraftspeicher 2 besitzt einen Aufzugsschlitten 2.2, der von einem sich drehenden Antriebsnocken 2.1 einer hier nicht dargestellten Antriebswelle kontinuierlich aufgezogen wird, und dem bei Erreichen seiner Endstellung ein Abtriebsteil 2.3 sprungartig nachläuft, das wiederum auf bekannte und hier nicht näher dargestellte Weise die Schaltwelle 4 antreibt.
Zusätzlich ist erfindungsgemäß seitlich am Aufzugsschlittn 2.2 eine Kontur 2.4, hier beidseitig, vorgesehen, in die jeweils eine Rolle 3.3 eines Koppelgliedes 3 eingreift.
Das Koppelglied 3 besteht weiterhin aus zwei Hebeln 3.1, die in etwa in Höhe des Kraftspeichers 2 seitlich von diesem gelagert sind, sowie zwei gelenkig damit verbundenen Koppelstangen 3.2, die sich senkrecht im Lastumschalter-Gehäuse parallel zur Schaltwelle 4 nach unten erstrecken und an ihren freien Enden mit einem axial auf der Schaltwelle 4 verschiebbaren Schalteinsatz 5 in Verbindung stehen.
Es ist natürlich auch möglich, seitlich am Aufzugsschlitten 2.2 nur an einer Seite eine Kontur 2.4 vorzusehen und entsprechend auch nur ein Koppelglied anzuordnen, jedoch bietet die beschriebene paarweise Anordnung Stabilitätsvorteile.
Die beschriebene Kontur 2.4 ist dabei so gestaltet, daß - je nach Bewegungsrichtung des Aufzugsschlittens 2.2 des Kraftspeichers 2 - mittels des Koppelgliedes 3 beim Aufziehen des Kraftspeichers 2, d.h. vor der eigentlichen Lastumschaltung, der Schalteinsatz 5 axial auf der Schaltwelle 4 um einen gewissen Betrag a nach oben bzw. nach unten bewegt wird.
Der axial auf der Schaltwelle 4 verschiebbare Schalteinsatz 5 ist gemeinsam mit dieser durch den ausgelösten Kraftspeicher 2 drehbar, dies ist beispielsweise durch eine mehrfach gezahnte Ausbildung der Schaltwelle 4 möglich, die dadurch eine formschlüssige Mitnahme des Schalteinsatzes 5 gestattet, ohne dessen axiale Verschiebbarkeit zu beeinträchtigen. Zur Sicherstellung dieser Wirkungsweise ist zwischen dem unteren Teil des Koppelgliedes 3 und dem Schalteinsatz 5 beispielsweise ein - in den Figuren nicht näher dargestelltes - Lager, ein Kugellager etwa, vorgesehen.
Auf dem Schalteinsatz 5 sind übereinander zwei Kurvenscheiben 6, 7 mit stirnseitigen Schaltkurven zur Betätigung der beiden VAC 11, 12 angeordnet, die jeweils aus einer direkt übereinander angeordneten oberen Teilkurvenscheiben 6.1, 7.1 und einer unteren Teilkurvenscheibe 6.2, 7.2 bestehen.
Auf dem Schalteinsatz 5 sind weiterhin zwei Kurvenscheiben 8, 9 zur Betätigung zweier beweglicher mechanischer Kontakte 13, 14 angeordnet, die später erläutert werden.
Seitlich neben den jeweiligen Kurvenscheiben 6, 7 sind jeweils Betätigungsrollen 11.1, 12.1 angeordnet, derart, daß je nach Stellung des Schalteinsatzes 5 jeweils die beiden oberen Teilkurvenscheiben 6.1, 7.1 oder die beiden unteren Teilkurvenscheiben 6.2, 7.2 mit den jeweiligen Betätigungsrollen 11.1, 12.1 korrespondieren. Diese Betätigungsrollen 11.1, 12.1 wirken über Winkelhebel 11.2, 12.2 auf die jeweilige VAC 11, 12 und betätigen diese.
Im stationären Zustand des Lastumschalters ist jeweils zwischen den Betätigungsrollen 11.1, 12.1 und den dazugehörigen Teilkurvenscheiben 6.1, 7.1 bzw. 6.2, 7.2 ein Zwischenraum, da die VAC 11, 12 im stationären Zustand ohne Kraft von außen geschlossen sind; diese werden erst während der Lastumschaltung kraftschlüssig durch die jeweilige Teilkurvenscheibe über die jeweilige Rolle und den jeweiligen Betätigungshebel betätigt und kurzzeitig geöffnet.
Dieser erläuterte Zwischenraum im stationären Zustand macht es möglich, den Schalteinsatz 5 und damit die Kurvenscheiben 6, 7 zu verschieben, ohne daß es zu Kollisionen zwischen diesen und den Betätigungsrollen 11.1, 12.1 kommen kann.

In ähnlicher Weise sind auf dem Schalteinsatz 5 die zwei weiteren Kurvenscheiben 8, 9 zur Betätigung der beiden beweglichen mechanischen Kontakte 13, 14 vorgesehen. Die Kurvenscheiben 8, 9 sind ebenfalls in jeweils übereinander angeordnete
Teilkurvenscheiben 8.1, 8.2; 9.1, 9.2 unterteilt. Abhängig von der Drehrichtung der Schaltwelle korrespondieren entweder die beiden oberen Teilkurvenscheiben 8.1, 9.1 oder die beiden unteren Teilkurvenscheiben 8.2, 9.2 mit seitlich angeordneten ersten Rollen 13.1, 14.1 bzw. zweiten Rollen 13.2, 14.2. In Figur 1 ist der Eingriff der beiden unteren Teilkurvenscheiben 8.2, 9.2 dargestellt.
Die Rollen 13.1, 14.1; 13.2, 14.2 stehen jeweils mit federbelasteten Kniehebeln 13.3, 14.3 in Verbindung, die aufdie drehbar gelagerten mechanischen Kontakte 13, 14 wirken, derart, daß diese über einen Totpunkt hinaus in zwei Schaltstellungen bringbar sind. Der erste mechanische Kontakt 13 wirkt als Schaltkontakt SKM und verbindet, jenachdem welche Stellung er einnimmt, entweder die beiden festen Kontakte SKM_{A} oder die beiden festen Kontakte SKM_{B} miteinander. Der zweite bewegliche Kontakt 14 wirkt als mechanischer Hilfskontakt HKM und verbindet, jenachdem, welche Stellung er einnimmt, entweder die beiden festen Hilfskontakte HKM_{A} oder die beiden festen Hilfskontakte HKM_{B} miteinander. Die beiden beweglichen mechanischen Kontakte 13, 14 sind in der gleichen horizontalen Ebene angeordnet.
Die Betätigung der entsprechenden Rollen 13.1, 14.1; 13.2, 14.2 und damit der beiden Kniehebel 13.3, 14.3 durch die entsprechenden Teilkurvenscheiben 8.1, 9.1 bzw. 8.2, 9.2 der Kurvenscheiben 8, 9 erfolgt wiederum kraftschlüssig, d.h. im stationären Zustand befinden sich Kurvenscheiben 8, 9 und Rollen 13.1, 14.1; 13.2, 14.2 nicht in Eingriff, so daß - wie das weiter oben für die Betätigung der VAC bereits beschrieben wurde - vor Beginn der Lastumschaltung ein axiales Verschieben des Schalteinsatzes 5 ohne weiteres, insbesondere ohne Kollision mit irgendwelchen Betätigungselementen, hier den Rollen, möglich ist.

Zwischen der Betätigung der VAC 11, 12 und der mechanischen Kontakte 13, 14 besteht jedoch dennoch ein wesentlicher Unterschied:
Die VAC 11, 12 sind, bauartbedingt, im stationären Zustand stets geschlossen, haben also einen sich ohne zusätzliche Krafteinwirkung selbsttätig einstellenden stabilen Zustand, bedingt durch das Vakuum im Inneren und eine Zusatzfeder.
Daraus folgt, daß eine einzige Kurvenscheibe zur Betätigung, d.h. das zeitweise Umschalten in den anderen Schaltzustand, ausreicht. Sobald die Wirkung dieser Kurvenscheibe wegfällt, kehrt die VAC selbsttätig in den stabilen geschlossenen Schaltzustand zurück.
Anders ist dies bei den beschriebenen mechanischen Kontakten 13, 14. Hier kann jeder bewegliche Kontakt 13, 14, der um einen Drehpunkt gelagert ist, bedingt durch den jeweiligen federbelasteten Kniehebel, über einen Totpunkt bewegt werden und zwei stabile Zustände einnehmen. Jedem beweglichen mechanischen Kontakt 13, 14 sind demnach jeweils eine obere erste Rolle 13.1, 14.1 bzw. eine untere zweite Rolle 13.2, 14.2 zugeordnet, die ein alternierendes Umschalten zwischen den beiden stabilen Schaltzuständen gestatten.

Um den Aufbau des Lastumschalters einfach zu gestalten, ist es auch möglich, die im Ausführungsbeispiel getrennt dargestellten Kurvenscheiben 8, 9 zu einer einzigen Kurvenscheibe mit nur einer oberen und einer unteren Teilkurvenscheibe zusammenzufassen, derart, daß in jeder Schaltrichtung die Betätigung von SKM als auch HKM nur durch eine einzige Teilkurvenscheibe erfolgt.

Die bisherigen Erläuterungen beziehen sich nur auf eine Phase eines erfindungsgemäßen Lastumschalters. Bei einem dreiphasigen Lastumschalter sind die erläuterten mechanischen und elektrischen Betätigungs- sowie Schaltelemente aller drei Phasen besonders vorteilhaft in einer einzigen horizontalen Ebene angeordnet.
Die Fig. 2 zeigt eine solche Anordnung schematisch von oben.

Es ist erkennbar, daß innerhalb des Isolierstoffzylinders 1 die Schaltwelle 4 mit dem auf ihr befindlichen, axial verschiebbaren und gemeinsam mit ihr drehbaren Schalteinsatz 5 angeordnet ist, der übereinander die Kurvenscheiben 6, 7, 8, 9 mit den jeweiligen Teilkurvenscheiben trägt.
Es ist weiter erkennbar, daß zentrisch um diese Kurvenscheiben herum für jede Phase die beiden VAC, wobei eine als elektrischer Schaltkontakt SKV und die andere als elektrischer Hilfskontakt HKV gemäß der in Fig. 4 dargestellten Schaltung wirkt, sowie die mechanischen Kontakte zur doppelpoligen Unterbrechung, wobei der eine als mechanischer Schaltkontakt SKM und der andere als mechanischer Hilfskontakt HKM wirkt, angeordnet sind.
Die Bereiche, in denen jeweils die Schalt- und Betätigungsmittel einer Phase sich befinden, sind durch von Pfeilen begrenzte Bereiche in der Fig. 2 gekennzeichnet.

Natürlich ist auch eine zusätzliche Anordnung an sich bekannter Dauerhauptkontakte zur Dauerstromführung, d.h. zur Entlastung der Schaltkontakte im stationären Betrieb, möglich. Solche um Dauerhauptkontakte erweiterte Schaltungen sind bekannt. Da die
Dauerhauptkontakte unabhängig von der Schaltrichtung bei der Lastumschaltung als erste geöffnet und als letzte geschlossen werden, kann ihre Betätigung auf an sich bekannte Weise durch eine fest mit der Schaltwelle 4 in Verbindung stehende Kontur oder Kurvenscheibe erfolgen. Ein schaltrichtungsabhängiges axiales Verschieben ist nicht erforderlich. Im vorstehend erläuterten Ausführungsbeispiel sind solche Dauerhauptkontakte jedoch bewußt weggelassen worden.

Die Erfindung gestattet insgesamt eine einfache Realisierung unsymmetrischer Schaltungen, d.h. eine einfache gerätetechnische Umsetzung gleicher Betätigungsreihenfolgen elektrischer und mechanischer Schaltelemente bei einem Lastumschalter unabhängig von dessen Schaltrichtung, die, bedingt durch den in zwei Richtungen aufzieh- und auslösbaren Kraftspeicher, alterniert.
Die erforderliche Bewegung zur erfindungsgemäßen schaltrichtungsabhängigen Verschiebung wird auf einfache Weise während der kontinuierlichen Bewegung des Aufzugsschlittens eines an sich bekannten Kraftspeichers, vor Beginn des eigentlichen Umschaltvorganges also, erzeugt. Dazu ist nur die beschriebene zusätzliche Kontur seitlich am Aufzugsschlitten erforderlich; bis auf diese leicht realisierbare Veränderung können die bekannten Kraftspeicher in unveränderter Form verwendet werden, was weitere Vorteile bietet.

Es versteht sich, daß Zahl und Form der Kurvenscheiben und der Betätigungs- und Schaltelemente, und zwar sowohl der elektrischen als auch der mechanischen Schaltelemente, an die jeweils zu realisierende Schaltung anpaßbar sind und die Erfindung nicht auf das erläuterte Ausführungsbeispiel mit zwei VAC pro Phase und zwei doppelpolige machanische Schaltkontakte pro Phase beschränkt ist.

## Patentansprüche

1. Lastumschalter eines Stufenschalters,
bestehend aus einem Kraftspeicher (2), der einen, von einer in beiden Richtungen drehbaren Antriebswelle kontinuierlich bewegbaren Aufzugsschlitten (2.2) und ein Abtriebsteil, das nach seiner Auslösung der Bewegung des Aufzugsschlittens (2.2) sprungartig nachfolgt, aufweist,
bestehend weiterhin aus einer Schaltwelle (4), die durch das ausgelöste Abtriebsteil drehbar ist,
bestehend weiterhin aus Schaltmitteln für jede Phase, die durch Betätigungselemente betätigbar sind, die wiederum mit von der Schaltwelle (4) drehbaren, konzentrischen Kurvenscheiben (8, 9) mit stirnseitiger Kontur korrespondieren,
dadurch gekennzeichnet,
daß auf der Schaltwelle (4) ein axial verschiebbarer Schalteinsatz (5) angeordnet ist,
daß der Schalteinsatz (5) die Kurvenscheiben (6, 7, 8, 9) zur Betätigung der Schaltmittel trägt,
daß jede Kurvenscheibe (6, 7, 8, 9) in eine obere und untere Teilkurvenscheibe (6.1, 7.1, 8.1, 9.1; 6.2, 7.2, 8.2, 9.2) mit untereinander unterschiedlichen Konturen unterteilt ist,
und daß der Schalteinsatz (5) richtungsabhängig von der Drehrichtung der Antriebswelle in eine obere oder untere Betriebsstellung bewegbar ist, derart, daß bei der oberen Betriebsstellung des Schalteinsatzes (5) alle unteren Teilkurvenscheiben (6.2, 7.2, 8.2, 9.2) und bei der unteren Betriebsstellung des Schalteinsatzes (5) alle oberen Teilkurvenscheiben (6.1, 7.1, 8.1, 9.1) mit den Betätigungselementen (11.1, 11.2; 12.1, 12.2; 13.1, 13.2, 13.3;14.1, 14.2, 14.3) zur Betätigung der Schaltmittel korrespondieren.

2. Lastumschalter nach Anspruch 1,
dadurch gekennzeichnet,
daß der Schalteinsatz (5) mittels eines Koppelgliedes (3) mit einer Kontur (2.4) am Aufzugsschlitten (2.2) (2.2) des Kraftspeichers (2) formschlüssig verbunden ist, derart, daß bei der Bewegung des Aufzugsschlittens (2.2) der Schalteinsatz (5) richtungsabhängig von dieser Bewegung axial nach oben oder unten verschiebbar und in eine obere oder untere Betriebsstellung bewegbar ist.

3. Lastumschalter nach Anspruch 1 oder 2,
dadurch gekennzeichnet,
daß die Schaltmittel aus pro Phase mindestens zwei Vakuumschaltröhren (11, 12) und mindestens zwei mechanischen Kontakten (13, 14) bestehen.

4. Lastumschalter nach Anspruch 3,
dadurch gekennzeichnet,
daß jedes Betätigungselement zur Betätigung der Vakuumschalter (11, 12) aus einer kraftschlüssig mit der jeweiligen Teilkurvenscheibe (6.1, 6.2; 7.1, 7.2) korrespondierenden Befestigungsrolle (11.1, 12.1) und einem damit verbundenen Winkelhebel (11.2, 12.2) besteht.

5. Lastumschalter nach Anspruch 3 oder 4,
dadurch gekennzeichnet,
daß jedes Betätigungselement zur Betätigung der mechanischen Kontakte (13, 14) aus einer ersten und einer zweiten kraftschlüssig mit der jeweiligen Teilkurvenscheibe korrespondierenden Rolle (13.1, 13.2; 14.1, 14.2) sowie einem federbelasteten Kniehebel (13.3, 14.3) besteht, derart, daß je nachdem, ob auf die jeweils erste Rolle (13.1, 14.1) oder die jeweils zweite Rolle (13.2, 14.2) ein Druck ausgeübt wird, der jeweilige mechanische Kontakt (13, 14) zwischen zwei stationären Zuständen hin- und herschaltbar ist.

6. Lastumschalter nach Anspruch 5,
dadurch gekennzeichnet,
daß alle ersten Rollen (13.1, 14.1) einerseits und alle zweiten Rollen (13.2, 14.2) andererseits jeweils mit der gleichen Teilkurvenscheibe korrespondieren.

7. Lastumschalter nach einem der Ansprüche 3 bis 6,
dadurch gekennzeichnet,
daß die mechanischen Kontakte (13, 14) als doppelpolige Schaltkontakte ausgebildet sind.

8. Lastumschalter nach einem der Ansprüche 3 bis 7,
dadurch gekennzeichnet,
daß zusätzliche, an sich bekannte, im stationären Zustand die Dauerstromführung übernehmende, Dauerhauptkontakte vorgesehen sind, die direkt von der Schaltwelle (4) betätigbar sind.

9. Lastumschalter nach einem der Ansprüche 3 bis 8,
dadurch gekennzeichnet,
daß die weiteren Kurvenscheiben (8, 9) zur Betätigung der mechanischen Kontakte (13, 14) zu einer einzigen Kurvenscheibe, die in eine obere und untere Teilkurvenscheibe mit untereinander unterschiedlichen Konturen unterteilt ist, zusammengefaßt sind.

## Claims

1. Load diverter switch of a tap-changing switch and consisting of a force storage device (2), which comprises a tension carriage (2.2) continuously movable by a drive shaft rotatable in both directions and a drive output part which after its release rapidly follows the movement of the tensioning carriage (2.2), consisting furthermore of a switch shaft (4) which is rotatable by the released drive output part and consisting furthermore of switching means for each phase, which are actuable by actuating elements which in turn correspond with concentric cam discs (8, 9) of end face outline and rotatable by the switch shaft (4), characterised thereby, that an axially displaceable switch insert (5) is arranged on the switch shaft (4), that the switch insert (5) carries the cam discs (6, 7, 8, 9) for the actuation of the switching means, that each cam disc (6, 7, 8, 9) is subdivided into an upper and lower part cam disc (6.1, 7.1, 8.1, 9.1; 6.2, 7.2, 8.2, 9.2) with outlines differing one among the other and that the switch insert (5) is movable into an upper or lower operative setting directionally dependent on the direction of rotation of the drive shaft in such a manner that the actuating elements (11.1, 11.2; 12.1, 12.2; 13.1, 13.2, 13.3; 14.1, 14.2, 14.3) for the actuation of the switching means correspond with all lower part cam discs (6.2, 7.2, 8.2, 9.2) for the upper operative setting of the switch insert (5) and with all upper part cam discs (6.1, 7.1, 8.1, 9.1) for the lower operative setting of the switch insert (5).

2. Load diverter switch according to claim 1, characterised thereby, that the switch insert (5) is shape-lockingly connected by means of a coupling member (3) with an outline (2.4) at the tensioning carriage (2.2) of the force storage device (2) in such a manner that, on the movement of the tensining carriage (2.2), the switch insert (5) is axially displaceable upwardly or downwardly directionally dependent on this movement and movable into an upper or lower operative setting.

3. Load diverter switch according to claim 1 or 2, characterised thereby, that the switching means consist of at least two vacuum switching tubes (11, 12) and at least two mechanical contacts (13, 14) for each phase.

4. Load diverter switch according to claim 3, characterised thereby, that each actuating element for the actuation of the vacuum switches (11, 12) consists of a fastening roller (11.1, 12.1), which correspnds force-lockingly with the respective part cam disc (6.1, 6.2; 7.1, 7.2), and an angle lever (11.2, 12.2) connected therewith.

5. Load diverter switch according to claim 3 or 4, characterised thereby, that each actuating element for the actuation of the mechanical contacts (13, 14) consists of a first and a second roller (13.1, 13.2; 14.1, 14.2), which corresponds force-lockingly with the respective part cam disc, as well as of a spring-loaded toggle lever (13.3, 14.3) in such a manner that the respective mechanical contact (13, 14) is switchable to and fro between two stationary states according to whether a pressure is exerted on the respective first roller (13.1, 14.1) or on the respective second roller (13.2, 14.2).

6. Load diverter switch according to claim 5, characterised thereby, that all first rollers (13.1, 14.1) on the one hand and all second rollers (13.2, 14.2) on the other hand correspond with the same part cam disc each time.

7. Load diverter switch according to one of the claims 3 to 6, characterised thereby, that the mechanical contacts (13, 14) are constructed as double-pole switch contacts.

8. Load diverter switch according to one of the claims 3 to 7, characterised thereby, that additional in themselves known continuous main contacts are provided, which are actuable directly by the switch shaft (4) and in the stationary state take over the continuous current conduction.

9. Load diverter switch according to one of the claims 3 to 8, characterised thereby, that the further cam discs (8, 9) for the actuation of the mechanical contacts (13, 14) are combined into a single cam disc which is subdivided into an upper and lower part cam disc with outlines differing one among the other.

## Revendications

1. Commutateur de réglage en charge pour un commutateur à gradins comprenant :
- un accumulateur de force (2) avec un chariot de remontage (2.2) entraîné en continu par un arbre d'entraînement qui peut tourner dans les deux directions et une partie d'entraînement qui après son déclenchement suit brutalement le mouvement du chariot de remontage (2.2),
comprenant en outre,
- un arbre de commutation (4) entraîné en rotation par la partie d'entraînement déclenchée,
comprenant en outre,
- des moyens de commutation pour chaque phase qui sont actionnés par les éléments d'actionnement et correspondent de nouveau à des cames à courbe (8, 9) concentriques, entraînées en rotation par l'arbre de commutation (4) et ayant un contour frontal,
caractérisé en ce que
l'arbre de commutation (4) porte une garniture de commutation (5) coulissant axialement,
- la garniture de commutation (5) porte les cames à courbe (6, 7, 8, 9) pour actionner les moyens de commutation,
- chaque came à courbe (6, 7, 8, 9) est subdivisée en une came à courbe partielle supérieure et inférieure (6.1, 7.1, 8.1, 9.1 ; 6.2, 7.2, 8.2, 9.2) avec des contours différents, et
- la garniture de commutation (5) est déplacée indépendamment du sens de rotation de l'arbre d'entraînement dans une position de fonctionnement supérieure ou inférieure de façon que pour la position de fonctionnement supérieure de la garniture de commutation (5), toutes les cames à courbe partielle inférieures (6.2, 7.2, 8.2, 9.2) et que pour la position de fonctionnement inférieure de la garniture de commutation (5), toutes les cames à courbe partielle supérieures (6.1, 7.1, 8.1, 9.1) correspondent aux éléments d'actionnement (11.1, 11.2 ; 12.1, 12.2 ; 13.1, 13.2, 13.3 ; 14.1, 14.2, 14.3) pour actionner les moyens de commutation.

2. Commutateur de réglage en charge selon la revendication 1,
caractérisé en ce que
la garniture de commutation (5) est reliée par une liaison de forme par un élément de couplage (3) à un contour (2.4) au chariot de remontage (2.2) de l'accumulateur de force (2) de façon que lors du mouvement du chariot de remontage (2.2), la garniture de commutation (5) soit coulissée axialement vers le haut ou vers le bas en fonction du sens de ce mouvement et soit déplacée dans une position supérieure ou une position inférieure de fonctionnement.

3. Commutateur de réglage en charge selon la revendication 1 ou 2,
caractérisé en ce que
les moyens de commutation par phase comprennent au moins deux tubes de commutation à vide (11, 12) et au moins deux contacts mécaniques (13, 14).

4. Commutateur de réglage en charge selon la revendication 3,
caractérisé en ce que
chaque élément d'actionnement se compose pour actionner le commutateur sous vide (11, 12), un galet de fixation (11.1, 12.1) correspondant par une liaison de force avec la came à courbe partielle respective (6.1, 6.2, 7.1, 7.2) et un levier coudé (11.2, 12.2) relié au galet.

5. Commutateur de réglage en charge selon la revendication 3 ou 4,
caractérisé en ce que
chaque élément d'actionnement se compose pour actionne les contacts mécaniques (13, 14), d'un premier et d'un second galet (13.1, 13.2, 14.1, 14.2) correspondant par une liaison de la force avec la came à courbe partielle respective ainsi que d'un levier à genouillère (13.3, 14.3) chargé par ressort de façon que suivant que le premier galet (13.1, 14.1) ou le second galet (13.2, 14.2) subit une poussée, le contact mécanique respectif (13, 14) commute entre deux états stationnaires.

6. Commutateur de réglage en charge selon la revendication 5,
caractérisé en ce que
tous les premiers galets (13.1, 14.1) d'une part et tous les seconds galets (13.2, 14.2) d'autre part correspondent chaque fois aux mêmes cames à courbe partielle.

7. Commutateur de réglage en charge selon les revendications 3 à 6,
caractérisé en ce que
les contacts mécaniques (13, 14) sont des contacts de commutation bipolaires.

8. Commutateur de réglage en charge selon l'une des revendications 3 à 7,
caractérisé en ce qu'
en plus, il comporte des contacts principaux permanents connus en soi, qui assurent à l'état stationnaire, le passage du courant permanent, ces contacts étant actionnés directement par l'arbre de commutation (4).

9. Commutateur de réglage en charge selon l'une des revendications 3 à 8,
caractérisé en ce que
les autres cames à courbe (8, 9) pour actionner les contacts mécaniques (13, 14) sont réunies en une seule came à courbe subdivisée en une came à courbe partielle supérieure et inférieure avec des contours différents.
